# EUROPÄISCHE PATENTSCHRIFT

(11) **EP 1 826 369 B1**
(45) Veröffentlichungstag und Bekanntmachung des Hinweises auf die Patenterteilung: **18.05.2016**
(21) Anmeldenummer: 07102348.5
(22) Anmeldetag: 14.02.2007
(51) Int. Cl.: F01N 1/04, F01N 1/24, F01N 1/00

(54) **Schalldämpfer für eine Abgasanlage**
Silencer for an exhaust system
Silencieux pour un système d'échappement

(30) Priorität: 23.02.2006 DE 102006008941
(43) Veröffentlichungstag der Anmeldung: 29.08.2007
(73) Patentinhaber: Eberspächer Exhaust Technology GmbH & Co. KG, 66539 Neunkirchen (DE)
(72) Erfinder: LENG, Sascha, 71364, Winnenden (DE); JESS, Marco, 73730, Esslingen (DE); HUTSCHENREUTHER, Sebastian, 73262, Reichenbach (DE)
(74) Vertreter: BRP Renaud & Partner mbB Rechtsanwälte Patentanwälte Steuerberater

(56) Entgegenhaltungen:
- EP-A- 0 077 148
- DE-A1- 3 836 589
- DE-A1- 10 132 164
- DE-A1- 10 300 773
- DE-C- 626 889
- US-A- 4 501 341

## Beschreibung

Die vorliegende Erfindung betrifft einen Schalldämpfer für eine Abgasanlage einer Brennkraftmaschine, insbesondere in einem Kraftfahrzeug, mit den Merkmalen des Oberbegriffs des Anspruchs 1.

Insbesondere bei Kraftfahrzeugen können in der Abgasanlage mehrere verschiedene Schalldämpfer hintereinander angeordnet sein; beispielsweise werden Vorschalldämpfer, Mittelschalldämpfer und Nachschalldämpfer unterschieden. Ein Nachschalldämpfer befindet sich dabei in der Nähe eines Endrohrs, aus dem die Abgase in die Umgebung emittiert werden. Beispielsweise umfasst ein solcher Nachschalldämpfer ein Gehäuse, in dem eine mit einem Absorptionsmaterial gefüllte Absorptionskammer enthalten ist. Ein abgasführendes Rohr des Schalldämpfers, das an die Abgasanlage angeschlossen ist oder einen Bestandteil eines Abgasstrangs der Abgasanlage bildet, ist durch das Gehäuse und die Absorptionskammer hindurchgeführt. Innerhalb der Absorptionskammer ist eine Wandung dieses Durchgangsrohr perforiert, wodurch in der Abgasströmung mitgeführter Luftschall in die Absorptionskammer eintreten kann und im Absorptionsmaterial absorbiert wird. Hierdurch wird eine bestimmte Dämpfungscharakteristik erzielt. Insbesondere werden mittlere und höherer Frequenzen bei dieser Bauweise relativ stark bedämpft, während tiefere Frequenzen nur vergleichsweise gering bedämpft werden. Dieser Umstand kann für ein gezieltes Sounddesign ausgenutzt werden.

Bei bestimmten Anwendungen, beispielsweise bei einer Abgasanlage für eine Brennkraftmaschine eines Sportfahrzeugs, kann es wünschenswert sein, die tieferen Frequenzen hinsichtlich ihres Schalldruckpegels stärker abzusenken, während gleichzeitig die mittleren Frequenzen deutlicher hervortreten sollen.

Aus der DE 38 36 589 A1 ist ein Schalldämpfer für eine Abgasanlage einer Brennkraftmaschine, insbesondere in einem Kraftfahrzeug, bekannt, umfassend ein Gehäuse, ein im Betrieb des Schalldämpfers abgasführendes, durch das Gehäuse hindurchgeführtes Durchgangsrohr und ein Blindrohr, das einenends seitlich an das Durchgangsrohr angeschlossen ist und anderenends verschlossen ist, wobei das Gehäuse wenigstens eine Absorptionskammer enthält, die mit einem für Luftschall absorbierend wirkenden Absorptionsmaterial gefüllt ist. Das Blindrohr weist in einem in der Absorptionskammer verlaufenden Bereich eine für Luftschall durchlässige Wandung auf. Beim bekannten Schalldämpfer ist das Durchgangsrohr in einer Expansionskammer unterbrochen und weist sowohl in der Expansionskammer als auch in der Absorptionskammer eine für Luftschall durchlässig ausgestaltete Wandung auf.

Aus der US 4 501 341 ist ein weiterer Schalldämpfer bekannt, bei dem ein Durchgangsrohr unterbrechungsfrei durch ein Gehäuse hindurchgeführt ist. Vom Durchgangsrohr ist ein Abzweigrohr abgezweigt, das zu einer Resonanzkammer führt. Das Durchgangsrohr ist im Bereich einer Expansionskammer mit einer für Luftschall durchlässigen Wandung ausgestattet.

Die vorliegende Erfindung beschäftigt sich mit dem Problem, für einen Schalldämpfer der eingangs genannten Art eine verbesserte Ausführungsform anzugeben, die sich durch eine vergleichsweise starke Pegelabsenkung der tieferen und höheren Frequenzen sowie durch eine vergleichsweise schwache Dämpfung der mittleren Frequenzen auszeichnet.

Dieses Problem wird erfindungsgemäß durch die Gegenstände der unabhängigen Ansprüche gelöst. Vorteilhafte Ausführungsformen sind Gegenstand der abhängigen Ansprüche.

Die Erfindung beruht auf dem allgemeinen Gedanken, von dem durch das Gehäuse hindurchgeführten Durchgangsrohr ein Blindrohr abzuzweigen, das innerhalb der Absorptionskammer eine für Luftschall durchlässige Wandung besitzt. Die Verlagerung des für Luftschall durchlässigen Bereichs in das Blindrohr führt zu einer Schwächung der Dämpfungswirkung gegenüber mittleren Frequenzen, während die Dämpfungswirkung für höhere Frequenzen im wesentlichen unverändert hoch ist. Gleichzeitig führt diese Bauweise dazu, dass das Durchgangsrohr die mittleren Frequenzen besser durchlässt, was für die mittleren Frequenzen gegenüber einer herkömmlichen Bauweise eine Verstärkung bedeutet, während das Durchgangsrohr für die tieferen Frequenzen quasi eine größere Länge aufweist, die für die tieferen Frequenzen eine größere Pegelabsenkung zur Folge hat. Gegenüber einer herkömmlichen Bauweise mit radial schalldurchlässigem Durchgangsrohr besitzt die erfindungsgemäße Bauweise mit vom Durchgangsrohr abgezweigtem, radial schalldurchlässigen Blindrohr eine Dämpfungscharakteristik, die bei tieferen Frequenzen eine stärkere Pegelabsenkung, bei mittleren Frequenzen eine schwächere Dämpfung bzw. eine (geringfügige) Verstärkung und bei höheren Frequenzen eine etwa gleichbleibende Dämpfung bewirkt. Gleichzeitig besitzt der erfindungsgemäße Schalldämpfer einen konstruktiv einfachen Aufbau, wodurch er sich besonders für eine Großserienfertigung eignet.

Erfindungsgemäß weist das Durchgangsrohr im Inneren des Gehäuses bzw. im Inneren der Absorptionskammer abgesehen von einer Anschlussstelle, über welche das Blindrohr an das Durchgangsrohr angeschlossen ist, eine für Luftschall undurchlässige Wandung auf. Durch diese Maßnahme lassen sich die Dämpfungswirkung gegenüber tieferen Frequenzen und die Durchlässigkeit für mittlere Frequenzen verbessern. Außerdem erstreckt sich das Durchgangsrohr beim erfindungsgemäßen Schalldämpfer, abgesehen von einer Anschlussstelle, über welche das Blindrohr an das Durchgangsrohr angeschlossen ist, unterbrechungsfrei durch das Gehäuse, was den Durchströmungswiderstand des Schalldämpfers reduziert.

Weitere wichtige Merkmale und Vorteile der Erfindung ergeben sich aus den Unteransprüchen, aus der Zeichnung und aus der zugehörigen Figurenbeschreibung anhand der Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein bevorzugtes Ausführungsbeispiel der Erfindung ist in der Zeichnung dargestellt und wird in der nachfolgenden Beschreibung näher erläutert.

Die einzige Fig. 1 zeigt einen stark vereinfachten, schematischen Längsschnitt durch einen Schalldämpfer.

Entsprechend Fig. 1 umfasst ein Schalldämpfer 1 ein Gehäuse 2 und ein durch das Gehäuse 2 hindurchgeführtes Durchgangsrohr 3. Der Schalldämpfer 1 dient zum Einbau in eine nur teilweise dargestellte Abgasanlage 4 einer Brennkraftmaschine, die insbesondere in einem Kraftfahrzeug angeordnet ist. Hierzu ist das Durchgangsrohr 3 an einen Abgasstrang 5 der Abgasanlage 4 anschließbar. Dementsprechend dient das Durchgangsrohr 3 zur Abgasführung im Betrieb der Abgasanlage 4 bzw. im Betrieb der damit ausgestatteten Brennkraftmaschine. Die Strömungsrichtung der Abgase im Durchgangsrohr 3 ist vorzugsweise so wie in Fig. 1 durch Pfeile 6 angedeutet. Der Schalldämpfer 1 ist vorzugsweise als Nachschalldämpfer ausgestaltet, wobei dann das Durchgangsrohr 3 austrittsseitig an ein Endrohr 7 der Abgasanlage 4 angeschlossen ist oder bereits selbst das Endrohr 7 der Abgasanlage 4 bzw. des Abgasstrangs 5 bildet.

Im Gehäuse 2 ist zumindest eine Absorptionskammer 8 ausgebildet. Im gezeigten Beispiel ist im wesentlichen das gesamte Innere des Gehäuses 2 durch die Absorptionskammer 8 gebildet. Die Absorptionskammer 8 ist mit einem Absorptionsmaterial 9 gefüllt, das für Luftschall absorbierend wirkt.

An das Durchgangsrohr 3 ist im Inneren des Gehäuses 2 zumindest ein Blindrohr 10 angeschlossen. Dabei ist besagtes Blindrohr 10 bei 11 einenends seitlich an das Durchgangsrohr 3 angeschlossen, während es bei 12 anderenends verschlossen ist. Das Blindrohr 10 besitzt eine Wandung 13, die in einem nicht näher bezeichneten Bereich, der sich innerhalb der Absorptionskammer 8 erstreckt, für Luftschall durchlässig ist. Beispielsweise ist die Wandung 13 des Blindrohrs 10 zumindest abschnittsweise mit einer Perforation 14 versehen.

Das Durchgangsrohr 3 ist abgesehen von einer Seitenöffnung 15, über welche das Blindrohr 10 an das Durchgangsrohr 3 angeschlossen ist, ohne Unterbrechungen durch das Gehäuse 2 hindurchgeführt. Desweiteren kann das Durchgangsrohr 3 vorzugsweise so ausgestaltet sein, dass es abgesehen von der Seitenöffnung 15 eine für Luftschall undurchlässige Wandung 16 aufweist. Insbesondere ist die Wandung 16 des Durchgangsrohrs 3 nicht perforiert. In bestimmten Fällen kann es auch notwendig sein, das Durchgangsrohr 3 mit einer für Luftschall durchlässigen Wandung zu versehen (z.B. zur Bedämpfung von Strömungsrauschen). Da im vorliegenden Fall die Absorptionskammer 8 das Innere des Gehäuses 2 vollständig ausfüllt, ist auch das Durchgangsrohr 3 zwangsläufig durch die Absorptionskammer 8 hindurchgeführt.

Das Durchgangsrohr 3 besitzt im vorliegenden Fall einen geradlinigen Eingangsabschnitt 17, der in das Gehäuse 2 hineinführt, einen geradlinigen Ausgangsabschnitt 18, der aus dem Gehäuse 2 herausführt, und einen gekrümmten Kurvenabschnitt 19, der die beiden geradlinigen Abschnitte 17, 18 miteinander verbindet. Das Durchgangsrohr 3 besitzt somit im Gehäuse 2 einen Knick, der durch den Kurvenabschnitt 19 gebildet ist. Vorzugsweise ist nun das Blindrohr 10 im Bereich des Kurvenabschnitts 19 an das Durchgangsrohr 3 angeschlossen, und zwar insbesondere bezüglich des Kurvenradius radial außen. Demnach befindet sich die Seitenöffnung 15 an der Kurvenaußenseite des Kurvenabschnitts 19. Das Durchgangsrohr 3 weist vorzugsweise in den geradlinigen Abschnitten 17, 18 jeweils einen konstanten Innenquerschnitt auf, die insbesondere gleich groß sein können.

Das Blindrohr 10 weist einen gekrümmten Anschlussabschnitt 20 auf sowie einen geradlinigen Endabschnitt 21. Der Endabschnitt 21 ist endseitig, also bei 12 verschlossen und über den gekrümmten Anschlussabschnitt 20 mit dem Durchgangsrohr 3 verbunden. Im gezeigten Beispiel ist die für Luftschall durchlässige Wandung 13 ausschließlich im geradlinigen Endabschnitt 21 vorgesehen.

Wie gezeigt kann das Blindrohr 10 zumindest im Endabschnitt 21 einen konstanten Innenquerschnitt aufweisen. Das verschlossene Ende 12 des Blindrohrs 10 kann beispielsweise mit einem konischen Endstück 22 versehen sein.

Desweiteren zeichnet sich die hier gezeigte Ausführungsform dadurch aus, dass sich der Ausgangsabschnitt 18 des Durchgangsrohr 3 und der Endabschnitt 21 des Blindrohrs 10 im wesentlichen parallel zueinander erstrecken. Hierdurch kann eine besonders kompakte Bauform für den Schalldämpfer 1 erzielt werden.

Zur Erhöhung der Stabilität des Schalldämpfers 1 kann das Gehäuse 2 mit wenigstens einem Zwischenboden 23 ausgestattet sein, der sich beispielsweise im wesentlichen parallel zu zwei Stirnseiten 24 des Gehäuses 2 erstreckt. Der Zwischenboden 23 unterteilt die Absorptionskammer 8 in zwei Teilkammern 8_{I} und 8_{II}. Vorzugsweise ist der Zwischenboden 23 für Luftschall durchlässig ausgestaltet, wozu er vorzugsweise mit einer Perforation 25 versehen ist. Das Durchgangsrohr 3 ist durch den Zwischenboden 23 hindurchgeführt und an diesem seitlich oder radial abgestützt. Ebenso ist auch das Blindrohr 10 durch den Zwischenboden 23 hindurchgeführt und daran seitlich abgestützt. Das jeweilige Rohr 3, 10 kann am Zwischenboden 23 befestigt sein oder daran über einen Schiebesitz gelagert sein.

Erkennbar ist, dass die Perforation 14 der Wand 13 im Bereich der Abstützung des Blindrohrs 10 am Zwischenboden 23 unterbrochen ist, um dort die Festigkeit des Blindrohrs 10 zu erhöhen.

Zur Erzielung der hier gezeigten einfachen und preiswerten Bauweise enthält das Gehäuse 2 nur eine einzige Absorptionskammer 8. Außerdem ist zweckmäßig nur einziges Durchgangsrohr 3 vorgesehen. Ebenso ist hier nur ein einziges Blindrohr 10 vorgesehen. Es ist jedoch klar, dass bei einer anderen Ausführungsform auch zwei oder mehr Blindrohre 10 vom Durchgangsrohr 3 abzweigen können.

Durch die vorgeschlagene Ausgestaltung des Schalldämpfers 1 lässt sich eine besondere Dämpfungscharakteristik erzielen. Diese zeichnet sich dadurch aus, dass sie bei tieferen Frequenzen und bei höheren Frequenzen eine relativ starke Pegelabsenkung bewirkt, während sie bei mittleren Frequenzen eine relativ geringe Dämpfung und im Vergleich zu herkömmlichen Schalldämpfern sogar eine Art Verstärkung bewirkt. Im Hinblick auf die zu bedämpfenden Frequenzen kann das Blindrohr 10 optional auch als λ/4-Rohr ausgestaltet sein, was die gezielte Bedämpfung bestimmter Frequenzen verbessern kann.

Das Geräuschspektrum einer Brennkraftmaschine, die als Kolbenmotor ausgestaltet ist, ist durch die Anzahl der Zündvorgänge pro Kurbelwellenumdrehung und durch die Drehzahl der Brennkraftmaschine bzw. die Drehzahl der Kurbelwelle bestimmt. Die tiefste charakteristische Frequenz eines Kolbenmotors ergibt sich durch die Anzahl der Zündvorgänge pro Sekunde. Bei einem 4-Zylinder-Motor mit 4-Takt-System ergeben sich pro Kurbelwellenumdrehung zwei Zündvorgänge. Bezüglich der Motordrehzahl ist die Hauptfrequenz der dabei erzeugten Geräusch somit von der zweiten Ordnung, die auch als Hauptordnung bezeichnet wird. Diese Hauptordnung bildet die tiefen Frequenzen des Motorgeräusches. Mittlere Frequenzen besitzen dann eine höhere Motorordnung, beispielsweise die vierte, sechste und achte Motorordnung.

Der erfindungsgemäße Schalldämpfer 1 kann beispielsweise gezielt so ausgelegt sein, dass die Hauptmotorordnung (z.B. die zweite Ordnung) vergleichsweise stark abgesenkt wird, während die nächsten höheren Motorordnungen, vorzugsweise die vierte, sechste und achte Motorordnung, vergleichsweise ungedämpft den Schalldämpfer 1 verlassen. Noch höhere Ordnungen zählen bereits zu den hohen Frequenzen, die im Absorptionsmaterial 9 bevorzugt absorbiert werden. Bei einer Brennkraftmaschine mit anderer Zylinderzahl und/oder anderem Verbrennungsprozess (z.B. Zwei-Takt-System) ergeben sich dann für die tiefen Frequenzen entsprechende andere Hauptmotorordnungen und für die mittleren Frequenzen entsprechende andere höhere Motorordnungen.

## Patentansprüche

1. Schalldämpfer für eine Abgasanlage (4) einer Brennkraftmaschine, insbesondere in einem Kraftfahrzeug,
- mit einem Gehäuse (2),
- mit einem im Betrieb des Schalldämpfers (1) abgasführenden Durchgangsrohr (3), das durch das Gehäuse (2) hindurchgeführt ist,
- mit wenigstens einem Blindrohr (10), das einenends seitlich an das Durchgangsrohr (3) angeschlossen ist und anderenends verschlossen ist,
- wobei das Gehäuse (2) wenigstens eine Absorptionskammer (8) enthält, die mit einem für Luftschall absorbierend wirkenden Absorptionsmaterial (9) gefüllt ist,
- wobei das Blindrohr (10) in einem in der Absorptionskammer (8) verlaufenden Bereich eine für Luftschall durchlässige Wandung (13) aufweist,
- wobei das Durchgangsrohr (3) einen in das Gehäuse (2) hineinführenden geradlinigen Eingangsabschnitt (17) und einen aus dem Gehäuse (2) herausführenden geradlinigen Ausgangsabschnitt (18) aufweist,
- wobei das Blindrohr (10) einen endseitig verschlossenen geradlinigen Endabschnitt (21) aufweist,
**dadurch gekennzeichnet,**
- **dass** das Durchgangsrohr (3) abgesehen von einer Anschlussstelle, über welche das Blindrohr (10) an das Durchgangsrohr (3) angeschlossen ist, unterbrechungsfrei durch das Gehäuse (2) hindurchgeführt ist,
- **dass** das Durchgangsrohr (3) eine für Luftschall undurchlässige Wandung (16) aufweist,
- **dass** das Durchgangsrohr (3) einen den Eingangsabschnitt (17) mit dem Ausgangsabschnitt (18) verbindenden gekrümmten Kurvenabschnitt (19) aufweist,
- **dass** das Blindrohr (10) einen den Endabschnitt (21) mit dem Durchgangsrohr (3) verbindenden gekrümmten Anschlussabschnitt (20) aufweist,
- **dass** sich der Ausgangsabschnitt (18) des Durchgangsrohrs (3) und der Endabschnitt (21) des Blindrohrs (10) im Gehäuse (2) im Wesentlichen parallel zueinander erstrecken.

2. Schalldämpfer nach Anspruch 1,
**dadurch gekennzeichnet,**
- **dass** das Durchgangsrohr (3) durch die Absorptionskammer (8) hindurchgeführt ist, und/oder
- **dass** das Blindrohr (10) im Bereich des Kurvenabschnitts (19), insbesondere radial außen, an das Durchgangsrohr (3) angeschlossen ist.

3. Schalldämpfer nach Anspruch 1 oder 2,
**dadurch gekennzeichnet,**
**dass** nur der Endabschnitt (21) die für Luftschall durchlässige Wandung (13) aufweist.

4. Schalldämpfer nach einem der Ansprüche 1 bis 3,
**dadurch gekennzeichnet,**
**dass** das Gehäuse (2) wenigstens einen Zwischenboden (23) aufweist, der die Absorptionskammer (8) in Teilkammern (8_{I}, 8_{II}) unterteilt.

5. Schalldämpfer nach Anspruch 4,
**dadurch gekennzeichnet,**
- **dass** der Zwischenboden (23) für Luftschall durchlässig ausgestaltet ist, und/oder
- **dass** das Durchgangsrohr (3) den Zwischenboden (23) durchsetzt und daran abgestützt ist, und/oder
- **dass** das Blindrohr (10) den Zwischenboden (23) durchsetzt und daran abgestützt ist.

6. Schalldämpfer nach einem der Ansprüche 1 bis 5,
**dadurch gekennzeichnet,**
- **dass** das Durchgangsrohr (3) zumindest innerhalb des Gehäuses (2) und abgesehen von der Anschlussstelle, über welche das Blindrohr (10) an das Durchgangsrohr (3) angeschlossen ist, im Wesentlichen einen konstanten Durchströmungsquerschnitt aufweist, und/oder
- **dass** das Blindrohr (10) im Wesentlichen einen konstanten Querschnitt aufweist, und/oder
- **dass** das Blindrohr (10) ein konisches Endstück (22) aufweist.

7. Schalldämpfer nach einem der Ansprüche 1 bis 6, **dadurch gekennzeichnet,**
- **dass** nur eine einzige Absorptionskammer (8) vorgesehen ist, und/oder
- **dass** die Absorptionskammer (8) das Innere des Gehäuses (2) ausfüllt, und/oder
- **dass** nur ein einziges Durchgangsrohr (3) vorgesehen ist, und/oder
- **dass** nur ein einziges Blindrohr (10) vorgesehen ist.

8. Schalldämpfer nach einem der Ansprüche 1 bis 7, **dadurch gekennzeichnet,**
- **dass** der Schalldämpfer (1) als Nachschalldämpfer ausgestaltet ist, und/oder
- **dass** das Durchgangsrohr (3) nach dem Gehäuse (2) ein Endrohr (7) der Abgasanlage (4) bildet.

9. Abgasanlage für eine Brennkraftmaschine, insbesondere in einem Kraftfahrzeug, mit wenigstens einem Schalldämpfer (1) nach einem der Ansprüche 1 bis 8.

## Claims

1. A muffler for an exhaust system (4) of an internal combustion engine, in particular in a motor vehicle,
- having a housing (2),
- having a straight-through pipe (3) which carries exhaust gas during operation of the muffler (1) and which passes through the housing (2),
- having at least one blind pipe (10) which is connected at one end laterally to the straight-through pipe (3) and is closed at the other end,
- wherein the housing (2) contains at least one absorption chamber (8) which is filled with an absorbent material (9) having an absorbent effect for airborne sound,
- wherein the blind pipe (10) has a wall (13) that is acoustically transmissive for airborne sound in an area running in the absorption chamber (8),
- wherein the straight-through pipe (3) has a linear inlet section (17) leading into the housing (2) and a linear outlet section (18) leading out of the housing (2),
- wherein the blind pipe (10) has a linear end section (21) that is closed at one end,
**characterized in that**
- the straight-through pipe (3) passes through the housing (2) without interruptions apart from a connection point through which the blind pipe (10) is connected to the straight-through pipe (3),
- the straight-through pipe has a wall (16) that is not acoustically transmissive for airborne sound,
- the straight-through pipe (3) has a curved section (19) connecting the inlet section (17) with the outlet section (18),
- the blind pipe (10) has a curved connecting section (20) connecting the end section (21) to the straight-through pipe (3),
- the outlet section (18) of the straight-through pipe (3) and the end section (21) of the blind pipe (10) extend essentially parallel to one another in the housing (2).

2. The muffler according to Claim 1,
**characterized in that**
- the straight-through pipe (3) passes through the absorption chamber (8) and/or
- the blind pipe (10) is connected to the straight-through pipe (3) in the area of the curved section (19), in particular on the outside radially.

3. The muffler according to claim 1 or 2,
**characterized in that**
only the end section (21) has the wall (13) that is acoustically transmissive for airborne sound.

4. The muffler according to any one of Claims 1 through 3, **characterized in that**
the housing (2) has at least one intermediate bottom (23) that subdivides the absorption chamber (8) into partial chambers (8_{I}, 8_{II}).

5. The muffler according to Claim 4,
**characterized in that**
- the intermediate bottom (23) is designed to be acoustically transmissive for airborne sound, and/or
- the straight-through pipe (3) passes through the intermediate bottom (23) and is supported on it, and/or
- the blind pipe (10) passes through the intermediate bottom (23) and is supported on it.

6. The muffler according to any one of Claims 1 through 5, **characterized in that**
- the straight-through pipe (3) has essentially a constant flow cross section at least inside the housing (2) and apart from the connection point through which the blind pipe (10) is connected to the straight-through pipe (3), and/or
- the blind pipe (10) has essentially a constant cross section, and/or
- the blind pipe (10) has a conical end piece (22).

7. The muffler according to any one of Claims 1 through 6, **characterized in that**
- only a single absorption chamber (8) is provided, and/or
- the absorption chamber (8) fills up the interior of the housing (2), and/or
- only a single straight-through pipe (3) is provided, and/or
- only a single blind pipe (10) is provided.

8. The muffler according to any one of Claims 1 through 7, **characterized in that**
- the muffler (1) is designed as a rear muffler, and/or
- the straight-through pipe (3) forms an end pipe (7) of the exhaust system (4) downstream from the housing (2).

9. An exhaust system for an internal combustion engine, in particular in a motor vehicle, having at least one muffler (1) according to any one of Claims 1 through 8.

## Revendications

1. Silencieux pour une installation de gaz d'échappement (4) d'un moteur à combustion interne, en particulier dans un véhicule automobile,
- avec un boîtier (2)
- avec un tube de passage (3) menant les gaz d'échappement en fonctionnement du silencieux (1), qui est passé par le boîtier (2),
- avec au moins un tube borgne (10) qui est raccordé sur une extrémité latéralement au tube de passage (3) et est fermé sur l'autre extrémité,
- le boîtier (2) contenant au moins une chambre d'absorption (8) qui est remplie avec un matériau d'absorption (9) agissant par absorption pour du son aérien,
- le tube borgne (10) présentant dans une zone s'étendant dans la chambre d'absorption (8) une paroi (13) perméable au son aérien,
- le tube de passage (3) présentant une section d'entrée (17) linéaire entrant dans le boîtier (2) et une section de sortie (18) linéaire sortant du boîtier (2),
- le tube borgne (10) présentant une section d'extrémité (21) linéaire fermée sur une extrémité,
**caractérisé en ce que**
- le tube de passage (3) est passé, outre un point de raccordement par lequel le tube borgne (10) est raccordé au tube de passage (3), sans interruption par le boîtier (2),
- le tube de passage (3) présente une paroi (16) imperméable au son aérien,
- le tube de passage (3) présente une section de courbe (19) courbée reliant la section d'entrée (17) à la section de sortie (18),
- le tube borgne (10) présente une section de raccordement (20) courbée reliant la section d'extrémité (21) au tube de passage (3),
- la section de sortie (18) du tube de passage (3) et la section d'extrémité (21) du tube borgne (10) s'étendent sensiblement parallèlement l'une à l'autre dans le boîtier (2).

2. Silencieux selon la revendication 1,
**caractérisé en ce que**
- le tube de passage (3) est passé par la chambre d'absorption (8) et/ou
- le tube borgne (10) est raccordé dans la zone de la section de courbe (19), en particulier radialement à l'extérieur au tube de passage (3).

3. Silencieux selon la revendication 1 ou 2,
**caractérisé en ce que**
seule la section d'extrémité (21) présente la paroi (13) perméable au son aérien.

4. Silencieux selon l'une quelconque des revendications 1 à 3,
**caractérisé en ce que**
le boîtier (2) présente au moins un fond intermédiaire (23) qui divise la chambre d'absorption (8) en chambres partielles (8_{I}, 8_{II}).

5. Silencieux selon la revendication 4,
**caractérisé en ce que**
- le fond intermédiaire (23) est configuré de manière perméable au son aérien et/ou
- le tube de passage (3) traverse le fond intermédiaire (23) et est en appui dessus et/ou
- le tube borgne (10) traverse le fond intermédiaire (23) et est en appui dessus.

6. Silencieux selon l'une quelconque des revendications 1 à 5,
**caractérisé en ce que**
- le tube de passage (3) présente au moins dans le boîtier (2) et outre le point de raccordement par lequel le tube borgne (10) est raccordé au tube de passage (3) sensiblement une section transversale d'écoulement constante et/ou
- le tube borgne (10) présente sensiblement une section transversale constante et/ou
- le tube borgne (10) présente une pièce d'extrémité (22) conique.

7. Silencieux selon l'une quelconque des revendications 1 à 6,
**caractérisé en ce que**
- une seule chambre d'absorption unique (8) est prévue, et/ou
- la chambre d'absorption (8) remplit l'intérieur du boîtier (2) et/ou
- un seul tube de passage unique (3) est prévu, et/ou
- un seul tube borgne unique (10) est prévu.

8. Silencieux selon l'une quelconque des revendications 1 à 7,
**caractérisé en ce que**
- le silencieux (1) est configuré comme silencieux arrière et/ou
- le tube de passage (3) forme après le boîtier (2) un tube d'extrémité (7) de l'installation de gaz d'échappement (4).

9. Installation de gaz d'échappement pour un moteur à combustion interne, en particulier dans un véhicule automobile, avec au moins un silencieux (1) selon l'une quelconque des revendications 1 à 8.
